# FASCICULE DE BREVET EUROPEEN

(11) **EP 3 408 478 B1**
(45) Date de publication et mention de la délivrance du brevet: **27.05.2020**
(21) Numéro de dépôt: 17706563.8
(22) Date de dépôt: 24.01.2017
(51) Int. Cl.: E05B 77/34, E05B 85/10, E05B 17/00

(54) **POIGNEE AFFLEURANTE AVEC FONCTION PUSH-PULL POUR OUVRANT DE VEHICULE AUTOMOBILE**
BÜNDIGER GRIFF MIT PUSH-PULL-FUNKTION FÜR EIN ÖFFNUNGSELEMENT EINES KRAFTFAHRZEUGS
FLUSH HANDLE WITH PUSH-PULL FUNCTION FOR OPENING ELEMENT OF A MOTOR VEHICLE

(30) Priorité: 26.01.2016 FR 1650608
(43) Date de publication de la demande: 05.12.2018
(73) Titulaire: PSA Automobiles SA, 78300 Poissy (FR)
(72) Inventeur: ALRIC, Brice, 78370 Plaisir (FR)
(86) Numéro de dépôt international: PCT/FR2017/050148
(87) Numéro de publication internationale: WO 2017/129891

(56) Documents cités:
- WO-A1-2012/095084
- WO-A2-2004/079137
- DE-A1-102014 107 407
- DE-C- 729 425
- DE-C1- 3 444 898
- JP-U- H0 390 770

## Description

L'invention a trait au domaine des dispositifs de poignée pour ouvrant de véhicule, notamment de véhicule automobile.

Certains véhicules automobiles ont leurs ouvrants ou certains de leurs ouvrants équipés de poignées du type « flush ». Un dispositif de poignée de type « flush » est caractérisé en ce que la poignée mobile, notamment en pivotement et/ou translation, est noyée dans l'ouvrant en affleurant la carrosserie avoisinante et peut être déployée en sortant de ladite étendue en vue de sa préhension et manipulation.

Les documents de brevets publiés WO2012/095084 A1, WO2004/07137 A2 et DE729425 C, divulguent des poignées de portes de véhicule.

Le document de brevet publié US 8,701,353 B2 divulgue un dispositif de poignée du type « flush » pour portes de véhicule automobile. Ce dispositif comprend une motorisation de la poignée, à savoir que cette dernière est déplacée d'une position où elle est rentrée vers une position déployée ou sortie. Le mouvement inverse est assuré par un ressort ou par la motorisation en question. Ce dispositif peut comprendre également des moyens de dégivrage tels qu'un élément résistif disposé dans la poignée en question. Ces moyens de dégivrage selon cet enseignement peuvent également comprendre une commande de la motorisation consistant à déplacer la poignée vers l'extérieur à intervalles réguliers de manière à briser la formation de glace et permettre ainsi son déplacement dans des conditions hivernales. Cet enseignement prévoit également d'autres moyens tels qu'un transducteur à ultrason ou encore l'injection d'un fluide dégivrant.

Le document de brevet publié WO 2014/049026 A1 divulgue également un dispositif de poignée du type « flush ». Le dispositif est également pourvu d'une motorisation pour déplacer la poignée d'une position rentrée vers une position sortie. La motorisation est configurée pour ne déplacer la poignée depuis la position sortie vers la position rentrée qu'en réaction à la détection d'un effort exercé sur la poignée et dirigé vers la position rentrée. De plus, la motorisation est dimensionnée pour pouvoir déplacer la poignée, en particulier depuis la position rentrée vers la position sortie en présence de glace, cette dernière étant alors cassée par le déplacement en question.

Les deux enseignements mentionnés ci-avant nécessitent des moyens complexes et/ou potentiellement consommateurs d'énergie pour pallier le problème de blocage éventuel dû à la formation de glace.

L'invention a pour objectif de pallier le problème de blocage par la formation de glace d'une poignée du type « flush » de manière simple et économique.

L'invention a pour objet un dispositif de poignée d'ouvrant de véhicule, comprenant : un support destiné à être monté sur l'ouvrant et formant une cavité avec une ouverture ; une poignée montée mobile sur le support, avec une position rentrée où ladite poignée s'étend essentiellement dans l'ouverture et une position sortie où ladite poignée s'étend en dehors de la cavité ; remarquable en ce que le montage mobile de la poignée est configuré pour permettre à au moins une portion de ladite poignée de rentrer dans la cavité sous l'effet d'une pression exercée sur ladite poignée depuis l'extérieur vers ladite cavité, en vue de passer ensuite de la position rentrée à la position sortie. Selon l'invention, la cavité est délimitée par des parois adjacentes à l'ouverture, lesdites parois comprenant des rebords s'étendant le long et en arrière de la poignée en position rentrée, de manière à former des surfaces de retenue pour de la glace formée entre des bords de ladite poignée et lesdites parois, ladite retenue ayant lieu lors du mouvement de rentrée de la poignée ou d'au moins une portion de ladite poignée dans la cavité.

La position rentrée correspond à une position dite « flush ».

Le déplacement de rentrée de ladite poignée ou d'au moins une portion de ladite poignée dans la cavité permet de briser de la glace formée entre la poignée et le support.

Selon un mode avantageux de l'invention, le montage mobile est un montage pivotant.

Selon un mode avantageux de l'invention, la poignée s'étend suivant une direction principale, le montage pivotant étant sur une portion d'extrémité de ladite poignée, l'extrémité opposée de ladite poignée correspondant à la portion apte à rentrer dans la cavité.

Selon un mode avantageux de l'invention, le montage mobile est configuré pour déplacer la poignée vers l'extérieur de la cavité suite au déplacement de rentrée de ladite poignée ou d'au moins une portion de ladite poignée dans la cavité.

Selon un mode avantageux de l'invention, le déplacement de la poignée vers l'extérieur est assuré par un élément élastique, tel qu'un ressort.

Selon un mode avantageux de l'invention, le mouvement de rentrée de la poignée ou d'au moins une portion de ladite poignée dans la cavité est de plus de 3mm, préférentiellement 5mm.

Selon un mode avantageux de l'invention, la poignée présente, à ses bords, une surface avant arrondie et une surface arrière généralement plane. Avantageusement, le support 6 comprend un ou plusieurs orifices d'évacuation à un ou plusieurs points bas de la cavité, ledit ou lesdits orifices étant dimensionnés et configurés pour évacuer les morceaux de glace qui pénétreraient la cavité. L'invention a également pour objet un ouvrant de véhicule automobile comprenant un dispositif de poignée en vue de l'ouverture dudit ouvrant, remarquable en ce que le dispositif de poignée est conforme à l'invention, ledit ouvrant étant préférentiellement une porte latérale.

L'invention a également pour objet un véhicule automobile comprenant au moins un ouvrant, remarquable en ce que l'ouvrant est conforme à l'invention.

Les mesures de l'invention sont intéressantes notamment en ce qu'elles permettent de pallier le problème de blocage par formation de glace entre la poignée et son support, et ce avec des moyens simples compatibles avec une commande motorisée ou purement mécanique de la poignée. En effet, les mesures de l'invention évitent de devoir surdimensionner un actuateur électrique, comme notamment dans l'état de la technique. Elles permettent également de prévoir une poignée du type « flush » dont la commande entre les positions rentrée et sortie peut être uniquement mécanique, c'est-à-dire non motorisée. Le déplacement de la poignée depuis la position rentrée vers la position sortie est opéré par l'exercice d'une pression sur la poignée de manière à ce qu'elle rentre au moins partiellement dans la cavité de manière à libérer des moyens de retenue contre un effort élastique tendant à faire sortir la poignée. Une fois ces moyens de retenue libérés et la pression manuelle exercée sur la poignée relâchée, cette dernière peut alors se déplacer depuis la position rentrée dans la cavité vers la position sortie sous l'effort élastique. Le déplacement inverse depuis la position sortie vers la position rentrée peut s'opérer de manière identique, c'est-à-dire par exercice d'une pression manuelle sur la poignée pour la déplacer vers la cavité contre l'effort élastique en question, jusqu'à ce que la poignée s'enfonce dans la cavité pour atteindre une position où les moyens de retenue sont réactivés. Une fois la pression manuelle relâchée, la poignée revient alors à la position rentrée sous l'effort élastique, en butée contre les moyens de retenue.

D'autres caractéristiques et avantages de la présente invention seront mieux compris à l'aide de la description et des dessins parmi lesquels :
- La figure 1 illustre une portion de porte latérale d'un véhicule, comportant un dispositif de poignée du type « flush » conforme à l'invention ;
- La figure 2 est une vue en coupe II/III-II/IIII du dispositif de poignée de la figure 1 dans une position rentrée avec la glace formée autour de la poignée ;
- La figure 3 est une vue en coupe II/III-II/III du dispositif de poignée de la figure 1 dans une position de bris de la glace.

La figure 1 est une vue en perspective d'une portion de porte latérale 2 de véhicule comprenant un dispositif de poignée 4 conforme à l'invention. Le dispositif de poignée 4 est en l'occurrence un dispositif de poignée du type « flush », c'est-à-dire où le support 6 sur lequel la poignée 8 est montée mobile forme une cavité apte à recevoir la poignée en position rentrée de ladite poignée. Dans cette position, la surface extérieure de la poignée 8 affleure la surface extérieure de la paroi extérieure de la porte 2. En position sortie ou déployée, la poignée 8 sort au moins partiellement de la cavité du support 6 de manière à pouvoir être saisie par un utilisateur du véhicule en vue d'ouvrir la porte. Pour ce faire, l'utilisateur peut déplacer la poignée 8 davantage vers l'extérieur en vue de commander la serrure de la porte en vue de son ouverture.

Dans la configuration représentée à la figure 1, la poignée 8 est en position sortie. Dans le cas précis de cette représentation, le montage mobile de la poignée 8 par rapport au support 6 est en pivotement suivant un axe (non visible) généralement perpendiculaire à l'axe longitudinal de la poignée 8, cet axe étant à proximité d'une extrémité, en l'occurrence l'extrémité gauche, de la poignée 8. Il est toutefois entendu que d'autres montages mobiles sont envisageables, comme notamment en pivotement suivant un axe situé à une autre position ou encore en translation suivant une direction essentiellement perpendiculaire au plan moyen de la porte. Il est également à noter que le montage mobile de la poignée par rapport au support est en soi connu de l'homme de métier.

Les figures 2 et 3 illustrent les particularités du dispositif de poignée 4 de la figure 1, conformément à l'invention. Ces deux figures sont des vues suivant la coupe II/III-II/III de la figure 1.

A la figure 2, on peut observer le support 6 formant une cavité 10, et la poignée 8 en position rentrée où elle affleure la surface extérieure 12 de la porte 2. Dans des conditions hivernales, de la glace 14 peut se former entre les bords 8¹ de la poignée 8 et les parois latérales 6¹ du support 6 qui sont en vis-à-vis desdits bords. Cette glace 14 est susceptible d'empêcher le déplacement vers l'extérieur de la poignée 8, ce déplacement pouvant être généré par un actuateur électrique, à ressort ou tout autre type d'actuateur.

Afin de pallier le problème de blocage par la glace, l'invention prévoit que la poignée 8 puisse être déplacée dans la cavité 10 par l'exercice d'une pression sur ladite poignée. Cette pression est avantageusement exercée manuellement. Son intensité peut ainsi être adaptée aux besoins, à savoir à l'effort résistant que génère la glace 14. L'objectif de ce mouvement est de briser la glace 14 est ainsi de permettre ensuite à la poignée 8 de pouvoir sortir de la cavité 10.

La figure 3 illustre le dispositif où la poignée 8 est en position enfoncée dans la cavité 10, ainsi que le phénomène de bris de la glace 14. A cet effet, les bords 8¹ de la poignée 8 peuvent former des arêtes. Plus particulièrement, la poignée 8 peut comporter, à ses bords 8¹, une surface avant arrondie et une surface arrière généralement plane, l'intersection de ces surfaces formant les arêtes en question. Ces dernières sont ainsi avantageusement dirigées vers l'intérieur du support 6, c'est-à-dire vers la cavité 10. Ces mesures favorisent le détachement de la glace 14, comme cela est illustré à la figure 3.

Avantageusement, les parois latérales 6¹ du support, en vis-à-vis des bords 8¹ de la poignée 8 comprennent des rebords 6². Ces derniers s'étendent le long et en arrière de la poignée lorsque celle-ci est en position rentrée affleurant avec la paroi extérieure de la porte (figure 2). Ils peuvent également être en arrière de la poignée lorsque celle-ci est en position rentrée dans la cavité (figure 3). L'objectif de ces rebords 6² est de former des surfaces d'arrêt pour la glace 14 et ainsi favoriser son détachement de la poignée 8 et des parois 6¹. Les rebords 6² peuvent être en arrière de la poignée lorsque celle-ci est en position enfoncée au maximum dans la cavité de manière éviter toute interférence directe entre lesdits rebords et les bords correspondants 8¹ de la poignée 8. Alternativement, ils peuvent être disposés de manière à ce que les bords correspondants 8¹ de la poignée 8 passent devant eux lors de l'enfoncement de la poignée dans la cavité 10. Dans les deux cas de figure, le profil des rebords peut être tel que les rebords forment des surfaces inclinées par rapport au plan moyen de la paroi extérieure de la porte, au voisinage du dispositif, ces surfaces inclinées étant dirigées vers la poignée 8. L'inclinaison de ces surfaces permet de guider la poignée vers une position centrale et/ou de guider la glace vers la cavité 10 lors de l'enfoncement de ladite poignée.

L'actuateur de la poignée du dispositif qui vient d'être décrit peut être du type motorisé et également du type à mécanique. Dans ce cas d'un actuateur motorisé, l'enfoncement de la poignée qui vient d'être décrit est réalisé avantageusement uniquement en cas de présence de glace en vue de la briser et de débloquer la poignée. Un capteur peut être prévu sur la poignée ou à proximité de celle-ci afin de détecter la présence de la main d'un utilisateur et, suite à cette détection, de commander l'actuateur en vue de déplacer la poignée vers l'extérieur. L'actuateur peut prévoir des moyens mécaniques du type ressort pour permettre son enfoncement par l'exercice d'une pression manuelle. Dans le cas d'un actuateur mécanique, c'est-à-dire non motorisé, ce dernier peut être configuré pour exercer un effort élastique sur la poignée la déplaçant vers l'extérieur dès que celle-ci a été enfoncée vers la cavité jusqu'à un certain point, un peu à la manière de la commande du bouton poussoir d'un stylo à bille. En d'autres termes, l'actuateur de la poignée peut être configuré pour que la poignée comprenne deux positions stables, à savoir les positions rentrée et sortie susmentionnées, la poignée pouvant être amenée de la position rentrée vers la position sortie par un enfoncement de celle-ci jusqu'à un point prédéterminé, cet enfoncement étant contre un effort élastique résistant. Une fois ce point atteint, des moyens de retenue empêchant la sortie de la poignée au-delà de la position rentrée sont alors désactivés et, une fois la pression relâchée, la poignée peut alors se déplacer sous ces efforts élastiques jusqu'à la position sortie. Une pression sur la poignée vers la cavité de manière à lui faire atteindre à nouveau le point prédéterminé permet alors de réactiver ces moyens de retenue. La poignée revient alors à la position rentrée, affleurant la paroi extérieure de la porte. Un actuateur assurant la fonction qui vient d'être décrite peut être réalisé de différentes manières connues ou accessibles en soi par l'homme de métier.

En référence aux figures 2 et 3, le support 6 peut comprendre un ou plusieurs orifices d'évacuation 6³ à un ou plusieurs points bas de la cavité 10, ce ou ces orifices étant dimensionnés et configurés pour évacuer les morceaux de glace qui pénétreraient la cavité 10.

## Revendications

1. Dispositif de poignée (4) d'ouvrant (2) de véhicule, comprenant :
- un support (6) destiné à être monté sur l'ouvrant (2) et formant une cavité (10) avec une ouverture ;
- une poignée (8) montée mobile sur le support (6), avec une position rentrée où ladite poignée (8) s'étend essentiellement dans l'ouverture et une position sortie où ladite poignée (8) s'étend en dehors de la cavité (10) ;
le montage mobile de la poignée étant configuré pour permettre à au moins une portion de ladite poignée (8) de rentrer dans la cavité (10) sous l'effet d'une pression exercée sur ladite poignée (8) depuis l'extérieur vers ladite cavité (10), en vue de passer ensuite de la position rentrée à la position sortie,
**caractérisé en ce que**
la cavité (10) est délimitée par des parois (6¹) adjacentes à l'ouverture, lesdites parois (6¹) comprenant des rebords (6²) s'étendant le long et en arrière de la poignée (8) en position rentrée, de manière à former des surfaces de retenue pour de la glace (14) formée entre des bords (8¹) de ladite poignée (8) et lesdites parois (6¹), ladite retenue ayant lieu lors du déplacement de rentrée de la poignée (8) dans la cavité (10).

2. Dispositif (4) selon la revendication 1, **caractérisé en ce que** le montage mobile est un montage pivotant.

3. Dispositif (4) selon la revendication 2, **caractérisé en ce que** la poignée (8) s'étend suivant une direction principale, le montage pivotant étant sur une portion d'extrémité de ladite poignée (8), l'extrémité opposée de ladite poignée correspondant à la portion apte à rentrer dans la cavité.

4. Dispositif (4) selon l'une des revendications 1 à 3, **caractérisé en ce que** le montage mobile est configuré pour déplacer la poignée (8) vers l'extérieur de la cavité (10) suite au déplacement de rentrée de ladite poignée (8) ou d'au moins une portion de ladite poignée (8) dans la cavité (10).

5. Dispositif (4) selon la revendication 4, **caractérisé en ce que** le déplacement de la poignée (8) vers l'extérieur est assuré par un élément élastique, tel qu'un ressort.

6. Dispositif (4) selon l'une des revendications 1 à 5, **caractérisé en ce que** le déplacement de rentrée de la poignée (8) dans la cavité (10) est de plus de 3mm, préférentiellement 5mm.

7. Dispositif (4) selon la revendication 1 à 6, **caractérisé en ce que** la poignée (8) présente, à ses bords (8¹), une surface avant arrondie et une surface arrière généralement plane.

8. Ouvrant (2) de véhicule automobile comprenant un dispositif de poignée (4) en vue de l'ouverture dudit ouvrant (2), **caractérisé en ce que** le dispositif de poignée (4) est conforme à l'une des revendications 1 à 7, ledit ouvrant étant préférentiellement une porte latérale (2).

9. Véhicule automobile comprenant au moins un ouvrant (2), **caractérisé en ce que** l'ouvrant (2) est conforme à la revendication 8.

## Patentansprüche

1. Griffvorrichtung (4) eines Öffnungselements (2) eines Kraftfahrzeugs, die Folgendes umfasst:
- einen Träger (6), der dazu bestimmt ist, auf das Öffnungselement (2) montiert zu sein, und der einen Hohlraum (10) mit einer Öffnung bildet;
- einen Griff (8), der beweglich auf dem Träger (6) montiert ist, mit einer eingefahrenen Position in der sich der Griff (8) im Wesentlichen in der Öffnung erstreckt, und einer ausgefahrenen Position, in der sich der Griff (8) außerhalb des Hohlraums (10) erstreckt;
wobei die bewegliche Montage des Griffs konfiguriert ist, um es mindestens einem Abschnitt des Griffs (8) zu erlauben, in den Hohlraum (10) unter der Einwirkung eines Drucks, der auf den Griff (8) von außen zu dem Hohlraum (10) ausgeübt wird, einzufahren, um dann von der eingefahrenen Position zu der ausgefahrenen Position überzugehen,
**dadurch gekennzeichnet, dass**
der Hohlraum (10) von Wänden (6₁), die an die Öffnung angrenzen, abgegrenzt ist, wobei die Wände (6¹) Ränder (6₂) umfassen, die sich entlang und an der Rückseite des Griffs (8) in eingefahrener Position derart erstrecken, dass Rückhalteoberflächen für Eis (14) zwischen Rändern (8₁) des Griffs (8) und den Wänden (6¹) gebildet werden, wobei das Zurückhalten bei der Einfahrverlagerung des Griffs (8) in den Hohlraum (10) stattfindet.

2. Vorrichtung (4) nach Anspruch 1, **dadurch gekennzeichnet, dass** die bewegliche Montage eine Schwenkmontage ist.

3. Vorrichtung (4) nach Anspruch 2, **dadurch gekennzeichnet, dass** sich der Griff (8) entlang einer Hauptrichtung erstreckt, wobei die Schwenkmontage auf einem Endabschnitt des Griffs (8) liegt, wobei das entgegengesetzte Ende des Griffs dem Abschnitt entspricht, der geeignet ist, in den Hohlraum einzufahren.

4. Vorrichtung (4) nach einem der Ansprüche 1 bis 3, **dadurch gekennzeichnet, dass** die bewegliche Montage konfiguriert ist, um den Griff (8) nach außerhalb des Hohlraums (10) im Anschluss an die Einfahrverlagerung des Griffs (8) oder mindestens eines Abschnitts des Griffs (8) in den Hohlraum (10) zu verlagern.

5. Vorrichtung (4) nach Anspruch 4, **dadurch gekennzeichnet, dass** die Verlagerung des Griffs (8) nach außen von einem elastischen Element, wie einer Feder, sichergestellt ist.

6. Vorrichtung (4) nach einem der Ansprüche 1 bis 5, **dadurch gekennzeichnet, dass** die Einfahrverlagerung des Griffs (8) in den Hohlraum (10) mehr als 3 mm, vorzugsweise 5 mm beträgt.

7. Vorrichtung (4) nach Anspruch 1 bis 6, **dadurch gekennzeichnet, dass** der Griff (8) an seinen Rändern (8₁) eine gerundete vordere Oberfläche und eine im Allgemeinen flache hintere Oberfläche aufweist.

8. Öffnungselement (2) eines Kraftfahrzeugs, das eine Griffvorrichtung (4) zum Öffnen des Öffnungselements (2) umfasst, **dadurch gekennzeichnet, dass** die Griffvorrichtung (4) einem der Ansprüche 1 bis 7 entspricht, wobei das Öffnungselement vorzugsweise eine Seitentür (2) ist.

9. Kraftfahrzeug, das mindestens ein Öffnungselement (2) umfasst, **dadurch gekennzeichnet, dass** das Öffnungselement (2) Anspruch 8 entspricht.

## Claims

1. A handle device (4) for an opening element (2) of a vehicle, including:
- a support (6) intended to be mounted on the opening element (2) and forming a cavity (10) with an opening;
- a handle (8) mounted movably on the support (6), with an entered position in which said handle (8) extends essentially in the opening and an external position in which said handle (8) extends outside the cavity (10);
the movable mounting of the handle being configured to permit at least a portion of said handle (8) to enter in the cavity (10) under the effect of a pressure exerted on said handle (8) from the exterior towards said cavity (10), for the purpose of then passing from the entered position to the external position,
**characterized in that**
the cavity (10) is delimited by walls (6¹) adjacent to the opening, said walls (6¹) including flanges (6²) extending along and at the rear of the handle (8) in entered position, so as to form retaining surfaces for glass (14) formed between the edges (8¹) of said handle (8) and said walls (6¹), said retention taking place during the entry movement of the handle (8) in the cavity (10).

2. The device (4) according to Claim 1, **characterized in that** the movable mounting is a pivoting mounting.

3. The device (4) according to Claim 2, **characterized in that** the handle (8) extends along a main direction, the pivoting mounting being on an end portion of said handle (8), the opposite end of said handle corresponding to the portion able to enter in the cavity.

4. The device (4) according to one of Claims 1 to 3, **characterized in that** the movable mounting is configured to move the handle (8) towards the exterior of the cavity (10) following the entry movement of said handle (8) or of at least a portion of said handle (8) in the cavity (10).

5. The device (4) according to Claim 4, **characterized in that** the movement of the handle (8) towards the exterior is ensured by an elastic element, such as a spring.

6. The device (4) according to one of Claims 1 to 5, **characterized in that** the entry movement of the handle (8) in the cavity (10) is of more than 3mm, preferably 5mm.

7. The device (4) according to Claim 1 to 6, **characterized in that** the handle (8) has, at its edges (8¹), a rounded front surface and a generally flat rear surface.

8. An opening element (2) of a motor vehicle, including a handle device (4) for the purpose of opening said opening element (2), **characterized in that** the handle device (4) is in accordance with one of Claims 1 to 7, said opening element being preferably a side door (2).

9. A motor vehicle including at least one opening element (2), **characterized in that** the opening element (2) is in accordance with Claim 8.
